# EUROPÄISCHE PATENTSCHRIFT

(11) **EP 1 776 515 B1**
(45) Veröffentlichungstag und Bekanntmachung des Hinweises auf die Patenterteilung: **19.09.2012**
(21) Anmeldenummer: 05716061.6
(22) Anmeldetag: 15.03.2005
(51) Int. Cl.: F01N 13/04, F01N 3/28, F01N 13/02

(54) **ZWEIFLUTIGE ABGASANLAGE FÜR EINE BRENNKRAFTMASCHINE**
DOUBLE-FLOW EXHAUST SYSTEM FOR AN INTERNAL COMBUSTION ENGINE
INSTALLATION DE GAZ D'ECHAPPEMENT POUR MOTEUR A COMBUSTION INTERNE

(30) Priorität: 07.05.2004 DE 102004022721
(43) Veröffentlichungstag der Anmeldung: 25.04.2007
(73) Patentinhaber: Dr. Ing. h.c. F. Porsche AG, 70435 Stuttgart (DE)
(72) Erfinder: SCHORN, Jürgen, 71277 Rutesheim (DE); WESSELS, Michael, 71287 Weissach (DE)
(86) Internationale Anmeldenummer: PCT/EP2005/002727
(87) Internationale Veröffentlichungsnummer: WO 2005/113955

(56) Entgegenhaltungen:
- DE-A1- 19 932 349
- DE-U1- 20 115 656
- US-A1- 2004 050 618
- US-B1- 6 346 019

## Beschreibung

Die Erfindung betrifft eine zweiflutige Abgasanlage für eine Brennkraftmaschine nach dem Oberbegriff des Patentanspruchs 1.

Aus der DE 199 32 349 A1 ist eine zweiflutige Abgasanlage eines Kraftfahrzeuges bekannt, deren beiden Abgasstränge am Ende in ein gemeinsames Endschalldämpfergehäuse zusammen geführt sind. Am Endschalldämpfergehäuse ist ein Endrohr befestigt, über das die Abgase nach außen abgeführt werden. Wie aus Fig. 1 der DE 199 32 349 A1 ersichtlich, besteht jeder Abgasstrang aus mehreren Baugruppen, wie Abgaskrümmer, Katalysator und Endschalldämpfer, die über entsprechende Abgasrohrleitungen und Flanschverbindungen zusammengesetzt sind.

Aus der US 2004/0050618 A1 ist eine zweiflutige Abgasanlage bekannt, bei der zwischen zwei Schalldämpfern zwei Verbindungsrohre vorgesehen sind. Darüber hinaus ist in der DE 201 15 656 U1 eine Abgasanlage mit zwei Abgassträngen beschrieben, bei der ein Gehäuseteil zur Aufnahme von zwei Aggregaten verschiedener Abgasstränge vorgesehen ist, wobei am Ende des Gehäuseteils ein Rohrabzweig vorgesehen ist, der im Gehäuseteil integriert ist und dazu dient, die Abgasströme in einen gemeinsamen Anschlussstutzen zusammenzuführen.

Aufgabe der Erfindung ist es, die Baugruppen der Abgasanlage so auszugestalten, dass einerseits die Bauraumfreiheiten im Bereich des Abgasendrohres erhöht und andererseits die Montage der gesamten Abgasanlage erleichtert ist.

Die Aufgabe wird durch die im Anspruch 1 angegebenen Merkmale gelöst.

Dadurch, dass die beiden Abgasstränge über jeweils einen separaten Endschalldämpfer verfügen, die beide über mindestens ein montierbares Verbindungsrohr strömungstechnisch in Verbindung stehen, kann der zwischen den beiden Stirnseiten gewonnene Bauraum für die Platzierung bzw. Ausgestaltung des Abgasendrohres genutzt werden. Darüber hinaus ist es durch die Auftrennung der beiden Abgasstränge im Bereich des Endschalldämpfers möglich, den einzelnen Abgasstrang als vormontierte Baueinheit zusammen zu setzen, um sie dann am Fahrzeug zur Gesamt- Abgasanlage zu komplettieren. Durch die Auftrennung der u- förmig ausgebildeten Gesamt- Abgasanlage im Bereich des Endschalldämpfers ist auch ein Transport der vormontierten Baueinheit problemlos möglich.

Durch die in den Unteransprüchen aufgeführten Merkmale und Maßnahmen sind weitere vorteilhafte Ausgestaltungen und Weiterbildungen der Abgasanlage möglich.

Eine erste Verbindung der beiden Endschalldämpfer erfolgt über ein T- Rohrstück, das mit seinen zwei ersten Rohrenden mit den beiden Endschalldämpfern verbunden ist, während das dritte Rohrende als Abgasaustritt dient. Auf dem dritten Rohrende des T- Stücks ist dabei ein Endrohr mit einer Endrohrblende montiert.

Ein zweites Verbindungsrohr zwischen den beiden Endschalldämpfern trägt auf vorteilhafte Art und Weise zu einer Geräuschdämpfung insbesondere der tiefrequenten Anteile im unteren Drehzahlbereich bei. Gleichzeitig wird eine Drehmomenterhöhung im unteren Drehzahlbereich erreicht. Dabei kann über die gezielte Abstimmung der Rohrlänge und des Rohrquerschnittes der Verlauf und die Lage im Drehzahlband der Drehmomentenerhöhung und der Geräuschdämpfung wesentlich beeinflusst werden.

Das montierbare zweite Verbindungsrohr besteht aus zwei mit dem jeweiligen Endschalldämpfergehäuse verbundenen Rohrstutzen, auf die eine Schiebehülse aufgeschoben ist und deren axiale Positionierung bzw. Sicherung z.B. durch eine Klemmschelle erreichbar ist.

In der Zeichnung wird ein Ausführungsbeispiel der Erfindung gezeigt, das nachstehend näher beschrieben ist.

Es zeigen
- Fig. 1: eine Draufsicht auf eine Abgasanlage,
- Fig. 2: eine perspektivische Frontansicht der Abgasanlage und
- Fig. 3: eine perspektivische Rückansicht der Abgasanlage.

Die zweiflutig ausgebildete Abgasanlage für einen 6-Zylinder-Motor weist jeweils einen Abgaskrümmer 2 und 4 auf, der jeweils mit seinem Flanschabschnitt 6 bzw. 8 am Zylinderkopf einer nicht dargestellten Motoreinheit befestigt ist. Die drei Einzelrohre des Abgaskrümmers 2 und 4 münden in ein Abgassammelrohr 10 bzw. 12 ein, an das sich ein Gehäuse 14 bzw. 16 eines Startkatalysators anschließt. An die beiden Startkatalysatoren 14, 16 ist über eine lösbare Flanschverbindung 19 jeweils ein Abgasrohr 18 bzw. 20 angeschlossen, die zu jeweils einem Gehäuse 22 bzw. 24 führen, in denen ein Hauptkatalysator aufgenommen ist. Die beiden Hauptkatalysatoren 22, 24 sind jeweils in einem Endschalldämpfergehäuse 26 bzw. 28 aufgenommen bzw. teilweise darin integriert. Beide Endschalldämpfergehäuse 26 und 28 sind über ein erstes Verbindungsrohr 30, im folgenden als unteres Verbindungsrohr bezeichnet, miteinander verbunden. Das untere Verbindungsrohr 30 ist dabei als T-Rohrstück ausgebildet, an dessen freien Stutzen eine Abgasrohrblende 32 befestigt ist, während die beiden Verbindungsstutzen auf einem Rohrstutzen des jeweiligen Endschalldämpfergehäuses 26, 28 aufgesteckt und über zwei Befestigungsschellen 34 gesichert sind. Ein zweites Verbindungsrohr 36, im folgenden als oberes Verbindungsrohr 36 bezeichnet, verläuft oberhalb des unteren Verbindungsrohres 30 und besteht aus zwei, aus dem jeweiligen Endschalldämpfergehäuse 26 bzw. 28 herausgeführten Rohrstutzen 36 a und 36b. Die beiden Enden der Rohrstutzen 36a, 36b sind stirnseitig zueinander fluchtend voneinander beabstandet. Der sich ausbildende Spalt a wird durch eine Schiebehülse 36c überdeckt (nur in Fig. 1 dargestellt), die mit Hilfe von nicht dargestellten Klemmschellen axial gesichert ist. Durch die beiden Rohrstutzen 36a,36b und die montierbare Schiebehülse 36c wird somit durch das Verbindungsrohr 36 eine zweite gasdichte Verbindung zwischen beiden Endschalldämpfergehäusen 26 und 28 hergestellt.

Zur Aufhängung bzw. Befestigung der gesamten Abgasanlage ist eine Befestigungsvorrichtung 38 vorgesehen, die eine an einem Getriebe befestigbare Trägerplatte 40 aufweist. An der Trägerplatte 40 ist eine untere Rohrstrebe 42 befestigt, an dessen linken bzw. rechten Tragschenkel 42a bzw. 42b eine das Gehäuse des Startkatalysators 14 bzw. 16 umgreifende Befestigungsschelle 44 bzw. 46 vorgesehen ist. Unterstützt wird die untere Rohrstrebe 42 durch zwei elastisch an der Trägerplatte 40 gelagerte Zugstreben 48 und 50.

## Patentansprüche

1. Zweiflutige Abgasanlage für eine Brennkraftmaschine, mit abgasführenden Rohren (2, 4, 10, 12, 18, 20) und mindestens einem Schalldämpfer- und Katalysatorgehäuse (14, 16, 22, 24, 26, 28), wobei je Abgasstrang ein separater Endschalldämpfer (26, 28) vorgesehen ist, und wobei beide Endschalldämpfer (26, 28) durch mindestens ein Verbindungsrohr (30, 36) strömungstechnisch verbunden sind,
**dadurch gekennzeichnet, dass**
ein erstes zwischen den beiden Endschalldämpfern (26, 28) angeordnetes Verbindungsrohr (30) als montierbares T- Rohrstück ausgebildet ist, wobei zwei Rohrstutzen mit den Endschalldämpfern (26, 28) verbunden sind, während der dritte Rohrstutzen als Austritt für die Abgase nach außen dient.

2. Zweiflutige Abgasanlage nach Anspruch 1, **dadurch gekennzeichnet, dass** auf dem dritten Rohrstutzen eine Endrohrblende (32) montiert ist.

3. Zweiflutige Abgasanlage nach Anspruch 1 oder 2, **dadurch gekennzeichnet, dass** ein zweites Verbindungsrohr (36) zwischen beiden Endschalldämpfern (26, 28) vorgesehen ist.

4. Zweiflutige Abgasanlage nach Anspruch 3, **dadurch gekennzeichnet, dass** das zweite Verbindungsrohr (36) aus zwei mit dem jeweiligen Endschalldämpfergehäuse (26, 28) verbundenen Rohrstutzen (36a, 36b) besteht, deren beiden fluchtend zueinander beabstandeten Enden von einer gemeinsamen Schiebehülse (36c) überdeckt sind.

5. Zweiflutige Abgasanlage nach einem der vorhergehenden Ansprüche, **dadurch gekennzeichnet, dass** je Abgasstrang ein Katalysator (22, 24) vorgesehen ist, der teilweise im Endschalldämpfergehäuse (26, 28) integriert bzw. aufgenommen ist.

## Claims

1. Twin-branch exhaust system fcr an internal combustion engine, having exhaust-gas-conducting pipes (2, 4, 10, 12, 18, 20) and having at least one silencer and catalytic converter housing (14, 16, 22, 24, 26, 28), wherein a separate rear silencer (26, 28) is provided for each exhaust tract, and wherein the two rear silencers (26, 28) are connected in terms of flow by at least one connecting pipe (30, 36),
**characterized in that**
a first connecting pipe (30) which is arranged between the two rear silencers (26, 28) is in the form of a mountable T-shaped pipe piece, wherein two pipe stubs are connected to the rear silencers (26, 28) while the third pipe stub serves as an outlet for the exhaust gases to the outside.

2. Twin-branch exhaust system according to Claim 1, **characterized in that** a tailpipe trim (32) is arranged on the third pipe stub.

3. Twin-branch exhaust system according to Claim 1 or 2, **characterized in that** a second connecting pipe (36) is provided between the two rear silencers (26, 28).

4. Twin-branch exhaust system according to Claim 3, **characterized in that** the second connecting pipe (36) is composed of two pipe stubs (36a, 36b) which are connected to the respective rear silencer housing (26, 28) and whose two ends, which are maligned with and spaced apart from one another, are covered by a common sliding sleeve (36c).

5. Twin-branch exhaust system according to one of the preceding claims, **characterized in that**, in each exhaust tract, there is provided a catalytic converter (22, 24) which is integrated or accommodated partially in the rear silencer housing (26, 28).

## Revendications

1. Installation de gaz d'échappement à deux flux pour un moteur à combustion interne, comprenant des tuyaux d'évacuation de gaz d'échappement (2, 4, 10, 12, 18, 20) et au moins un boîtier de silencieux et de catalyseur (14, 16, 22, 24, 26, 28), chaque ligne d'échappement comprenant un silencieux arrière séparé (26, 28), et les deux silencieux arrière (26, 28) étant reliés par au moins un tuyau de liaison (30, 36) par technique fluidique,
**caractérisée en ce**
**qu'**un premier tuyau de liaison (30) disposé entre les deux silencieux arrière (26, 28) est réalisé sous forme de pièce tubulaire en T montable, deux raccords de tuyau étant reliés aux silencieux arrière (26, 28) tandis que le troisième raccord de tuyau sert de sortie vers l'extérieur pour les gaz d'échappement.

2. Installation de gaz d'échappement à deux flux selon la revendication 1, **caractérisée en ce qu'**un enjoliveur de tuyau arrière (32) est monté sur le troisième raccord de tuyau.

3. Installation de gaz d'échappement à deux flux selon la revendication 1 ou 2, **caractérisée en ce qu'**un deuxième tuyau de liaison (36) est prévu entre les deux silencieux arrière (26, 28).

4. Installation de gaz d'échappement à deux flux selon la revendication 3, **caractérisée en ce que** le deuxième tuyau de liaison (36) se compose de deux raccords de tuyau (36a, 36b) reliés au boîtier de silencieux arrière respectif (26, 28), dont les deux extrémités espacées en affleurement l'une par rapport à l'autre sont recouvertes par un manchon coulissant commun (36c).

5. Installation de gaz d'échappement à deux flux selon l'une quelconque des revendications précédentes, **caractérisée en ce que** chaque ligne d'échappement comprend un catalyseur (22, 24) qui est intégré ou reçu en partie dans le boîtier de silencieux arrière (26, 28).
